# EUROPÄISCHE PATENTSCHRIFT

(11) **EP 0 639 138 B1**
(45) Veröffentlichungstag und Bekanntmachung des Hinweises auf die Patenterteilung: **28.08.1996**
(21) Anmeldenummer: 93909971.9
(22) Anmeldetag: 12.05.1993
(51) Int. Cl.: B65D 1/20

(54) **KUNSTSTOFF-FASS**
PLASTIC BARREL
FUT EN PLASTIQUE

(30) Priorität: 15.05.1992 DE 9206651 U
(43) Veröffentlichungstag der Anmeldung: 22.02.1995
(62) Teilanmeldung aus: 96102333.0
(73) Patentinhaber: MAUSER-WERKE GmbH, D-50321 Brühl (DE)
(72) Erfinder: PRZYTULLA, Dietmar, D-5014 Kerpen (DE); WURZER, Ernst, 5330 Königswinter (DE)
(86) Internationale Anmeldenummer: EP9301185
(87) Internationale Veröffentlichungsnummer: WO9323293

(56) Entgegenhaltungen:
- EP-A- 0 041 874
- EP-A- 0 287 966
- WO-A-91/12179
- DE-A- 2 352 408
- FR-A- 2 585 330

## Beschreibung

Die Erfindung betriffl ein Kunststoff-Faß mit im wesentlichen zylindrischer Faßwandung, einem flachen scheibenförmigen Faßunterboden und einem entsprechenden Faßoberboden, in dem gegebenenfalls eine verschließbare Spundlochöffnung angeordnet ist, und mit einem im Nahbereich des Faßoberbodens an der Faßaußenwandung angeordneten, umlaufenden Trage- und Transportring mit nach unten weisender horizontaler und nach innen weisender vertikaler Anlagefläche für die Greiferklauen eines Faßgreifers.

Ein derartiges Kunststoff-Faß ist z. B. aus der WO-A-9 112 179 bekannt.

Übliche Spundfässer mit üblichen Spundlochöffnungen sind ausschließlich für die Lagerung und den Transport von Flüssigkeiten brauchbar; für zähfließende oder partikelförmige Füllgüter sind Spundfässer aufgrund der kleinen Spundlochöffnung ( 2 Zoll ) ungeeignet.
Die üblicherweise für die Lagerung und den Transport von zähen oder festen Füllgütern wie z. B. Bitumen, Farbe, Fruchtkonzentrate, Granulate, Schüttgüter oder ähnlichem verwendeten Deckelfässer sind wegen der benötigten Zubehörteile (großer Deckel und Spannringverschluß) vergleichsweise teuer, insbesondere für einfache Anwendungsfälle wie z. B. den Transport von griesförmigen Produkten wie Kunststoffgranulat ( z. B. EPS = Expandible Polystyren) und weisen schlechtere Falleigenschaften als geschlossene Deckelfässer auf.

Es ist Aufgabe der vorliegenden Erfindung, ein Kunststoff-Faß anzugeben, das insbesondere für den Transport von zähflüssigen oder griesförmigen Produkten geeignet ist.

Das Faß soll kostengünstig herstellbar und zudem mit üblichen Faßgreiferwerkzeugen handhabbar sein.
Diese Aufgabe wird durch die Merkmale des kennzeichnenden Teils des Anspruchs 1 gelöst.
In einer bevorzugten Ausführungsform ist vorgesehen, daß der Durchmesser des Spundlochstutzens ca. 150 mm beträgt. In einer anderen besonderen Ausführungsform beträgt der Durchmesser des Spundlochstutzens ca. 225 mm. Es ist vorteilhaft, nur diese Durchmessergrößen für alle verschiedenen Faßgrößen (z.B. 120 l, 220 l) gleichermaßen zu verwenden. Das erfindungsgemäße L-Ring-Faß mit dem zentralmittig angeordneten Schraubdeckel ist im Vergleich zu einem üblichen Standard-Deckelfaß kostengünstiger herzustellen und weist demgegenüber bessere Falleigenschaften auf. Die Schraubdeckel sind im Vergleich zu dem großen Faßdeckel ebenfalls wesentlich preisgünstiger herzustellen (da sie auch nur in zwei Größen angeboten werden), und es entfallen auch die Kosten für einen zusätzlichen Spannring. Damit ist die Möglichkeit gegeben, preisgünstige Schraubdeckelfässer anzubieten, sowohl für den bereits zuvor erwähnten Anwendungsfall für griesförmige Produkte, bzw. Granulate wie auch z.B. für die Abfüllung von stückigen Lebensmitteln oder zähfließenden Fruchtkonzentraten mit ganzen Fruchtstücken. Gegenüber Deckelfässern ergeben sich weiterhin zusätzliche Vorteile, weil die erfindungsgemässen Schraubdeckelfässer mit dem oberen Trage- und Transportring (Mauser L-Ring) mit den gleichen Faßgreiferwerkzeugen wie für übliche Stahl- oder Kunststoff-Spundfässer manipuliert bzw. gehandhabt werden können.

In bevorzugter Ausführungsform ist das Faß vollständig einteilig geblasen. Das Faß kann natürlich auch aus einem im Spritzgußverfahren separat vorgefertigten Oberboden (und ggf. auch Unterboden) mit einem extrudierten zylindrischen Faßkörperrohling aus zwei (oder drei) Teilen zusammengeschweißt werden.
Weiterhin kann das erfindungsgemäße Faß am unteren Faßrand im Übergangsbereich von äußerer Faßwandung und flachem Faßunterboden auch mit einem umlaufenden stabilen Boden-Rollring ausgestattet sein.

Ein wichtiges Merkmal der Erfindung besteht darin, daß unabhängig vom Fassungsvermögen der L-Ring-Fässer (z.B. 60 l, 120 l, 150 l, 160 l oder gar 220 l) immer gleiche Abmessungen der zwei bevorzugten Größen des Schraubdeckels bestehen bleiben. Die kleinere Ausführung des Schraubdeckels weist einen Außendurchmesser von ca. 180 mm auf, während der Außendurchmesser des größeren Schraubdeckels ca. 270 mm beträgt.
Der Spundstutzen weist im vorliegenden Fall ein Außengewinde für den erfindungsgemäßen mit Innengewinde ausgestatteten Schraubdeckel auf; die üblichen kleinen 2 Zoll-Spundlochstutzen von normalen Spundfässern weisen dagegen immer ein Innengewinde und der zugehörige Spundstopfen ein entsprechendes Außengewinde auf.

In Ausgestaltung der Erfindung ist vorgesehen, daß die Höhenebene des auf den Spundlochstutzen aufgeschraubten Schraubdeckels in gleicher Höhe bzw. nahezu bündig mit dem Faßoberboden oder unterhalb des Faßoberbodens angeordnet ist.
Der zentralmittig im Faßoberboden in einer Spundmulde versenkt angeordnete Schraubdeckel ist so bei einem Faßabsturz optimal geschützt und kommt bei einem Bodenaufprall in keinem Fall direkt mit dem Boden in Kontakt.

Die Erfindung wird nachfolgend anhand von in den Zeichnungen schematisch dargestellten Ausführungsbeispielen näher erläutert und beschrieben. Es zeigen:
- Figur 1: ein erfindungsgemäßes Schraubdeckel-Faß in Seitenansicht mit Teilschnittdarstellung,
- Figur 2: den oberen Randbereich eines Fasses mit größerem Schraubdeckel,
- Figur 3: den oberen Randbereich eines Fasses mit kleinerem Schraubdeckel,
- Figur 4: den oberen Randbereich eines Fasses mit kleinerem Schraubdeckel und zusätzlichem Restentleerungs-Spundloch,
- Figur 5: eine Draufsicht auf ein erfindungsgemäßes Schraubdeckel-Faß,
- Figur 6: eine perspektivische Ansicht eines weiteren erfindungsgemäßen Schraubdeckel-Fasses,
- Figur 7: eine Schnittdarstellung des Faß-Kopfes aus Fig. 6 und
- Figur 8: die Draufsicht auf eine weitere Ausführungsform eines Schraubdeckelfasses.

In Figur 1 ist mit der Bezugsziffer 10 ein erfindungsgemäßes Kunststoff-Faß (HOT-Faß) bezeichnet, das eine zylinderförmige Faßwandung 12, einen scheibenförmigen Faßunterboden 14 und einen entsprechenden Faßoberboden 16 aufweist. Im äußeren Übergangsbereich des Faßoberbodens 16 zur Faßaußenwandung 12 ist ein umlaufender Trage- und Transportring 22 mit nach unten weisender horizontaler Anlagefläche 24 und mit nach innen weisender vertikaler Anlagefläche 26 für die Greiferklauen eines für Stahlfässer üblichen Faßgreifers ausgebildet.
Zentralmittig im Faßoberboden 16 ist ein eingesenktes Spundgehäuse 28 mit einem vom ebenen Spundgehäuseboden 40 hochstehenden bzw. hervorstehenden Spundlochstutzen 30 mit Außengewinde ausgebildet.
Der Innendurchmesser des Spundlochstutzens 30 bzw. der Spundlochöffnung 20 (18) beträgt wenigstens 100 mm oder darüber (größer) und ist mittels eines aufgeschraubten Schraubdeckels 34 (32) mit entsprechendem Innengewinde am Flanschrand gas- und flüssigkeitsdicht verschlossen.

Als kleinster Innendurchmesser des Spundlochstutzens sollten 100 mm nicht unterschritten werden, da die Öffnung wenigstens so groß sein sollte, daß man mit der Hand hineingreifen kann. Diese Mindestöffnungsweite ist natürlich auch für eine vollständige Innenreinigung des Fasses bei Mehrfachverwendung sehr vorteilhaft.
Andererseits sollte die Spundlochöffnung aber auch nicht wesentlich größer als der halbe Faßdurchmesser sein; dann geht zum einen der Kostenvorteil verloren und zum anderen kann ggf. die Fallfestigkeit vermindert werden, weil z.B. durch eine starke elastische Ausbeulung des Oberbodens möglicherweise eine Undichtigkeit am Schraubdeckel auftreten könnte.
In Figur 2 ist der obere Faßabschnitt mit der größeren Spundlochöffnung 18 mit einem Innendurchmesser des Spundstutzens 30 von ca. 225 mm dargestellt. Hierbei beträgt der Durchmesser des Spundgehäuses gemessen in der Höhenebene des Faßoberbodens zwischen 300 mm und 400 mm, vorzugsweise ca. 330 mm, und der Durchmesser des ebenen Spundgehäusebodens zwischen 250 mm und 330 mm, vorzugsweise ca. 270 mm.
Der größere Schraubdeckel 32 mit einem Außendurchmesser von ca. 270 mm kann auf seiner Oberfläche mit hervorstehenden Ringstegstücken zum Ansetzen eines Schlüsselwerkzeuges versehen sein.

Die andere bevorzugte Ausführungsform mit der kleineren Spundlochöffnung 20 mit einem Innendurchmesser des Spundstutzens 30 von ca. 150 mm ist in Figur 3 dargestellt. Hierbei beträgt der Durchmesser des Spundgehäuses gemessen in der Höhenebene des Faßoberbodens zwischen 200 mm und 300 mm, vorzugsweise ca. 230 mm, und der Durchmesser des ebenen Spundgehäusebodens zwischen 180 mm und 250 mm, vorzugsweise ca. 190 mm.
Der kleinere Schraubdeckel 34 mit einem Außendurchmesser von ca. 180 mm ist vorzugsweise mit einer flachen Oberfläche versehen. An die flache scheibenförmige Oberfläche der Schraubdeckel schließt sich ein rechtwinkelig abstehender Flanschrand mit einer Höhe von ca. 40 mm an. Außenseitig sind am Flanschrand einige stegartige Noppen bzw. Riffelvorsprünge zum besseren manuellen Greifen beim Verschrauben des Deckels ausgebildet. Der Flanschrand weist ein Innengewinde und der Spundlochstutzen 30 ein entsprechendes Außengewinde auf. Mit geringem Abstand zum Flanschrand ist innenseitig am Schraubdeckel ein zweiter, etwas kürzerer gleichfalls rechtwinkelig abstehender Flanschring ausgebildet. Zwischen dem äußeren Flanschrand und dem inneren Flanschring ist eine umlaufende U-förmige Nut ausgebildet, in welche eine Dichtung eingesetzt ist, die den Schraubdeckel gegen die obere Stirnkante des Spundlochstutzens 30 abdichtet.
Bei dieser Ausführungsform endet die Höhenebene des auf den Spundlochstutzen aufgeschraubten Schraubdeckels zwischen der Höhenebene des Faßoberbodens und der Höhenebene der oberen Stirnkante des Trage- und Transportringes 22.

In einer zeichnerisch nicht näher dargestellten Ausführungsform ist die Höhenebene des Faßoberbodens oberhalb der Höhenebene der Stirnkante des Trage- und Transportringes angeordnet.
Hierbei wird auf vorteilhafte Weise bei Übereinanderstapelung gleichartiger Fässer im untergestapelten Faß ein stützender Innendruck aufgebaut bevor die Stapellast in den Trage-und Transportring eingeleitet wird.

In Figur 4 ist eine weitere erfindungsgemäße Ausführungsform in Teilschnittansicht dargestellt, bei welcher im Faßoberboden 16 zusätzlich seitlich neben der Schraubdeckelöffnung (18,20) mit großem Durchmesser eine zweite kleine verschließbare Spundlochöffnung 38 zur Restentleerung des Faßinhaltes vorgesehen ist. Zweckmäßigerweise bleibt diese Spundlochöffnung 38 beim Blasformverfahren zunächst unten (innen) geschlossen ausgebildet. Erst im Bedarfsfall können dann seitliche Bohrungen in den Gewindestutzen eingebracht werden oder es wird das scheibenförmige Bodenstück des Gewindestutzens herausgeschnitten. Die Spundlochöffnung 38 ist mit einem entsprechenden üblichen Spundstopfen verschließbar. Bei der dargestellten Ausführungsform ist die Höhenebene des Faßoberbodens 16 unterhalb der Höhenebene der Stirnkante 36 des Trage- und Transportringes 22 angeordnet, während der Schraubdeckel 34 den Faßoberboden 16 geringfügig überragt.
Bei dieser Ausführungsform erfolgt eine Zentralabstützung und eine Umfangsabstützung eines übergestapelten gleichartigen Fasses.
In abgewandelter Ausführungsform können aber auch die Stirnkante 36 des Trage- und Transportringes 22, der Faßoberboden 16 und der auf den Spundlochstutzen 30 aufgeschraubte Schraubdeckel 32,34 im wesentlichen in gleicher Höhenebene angeordnet sein.
In Figur 5 ist eine Draufsicht auf die Faßausführung gemäß Fig. 4 dargestellt. Die zusätzliche Spundlochöffnung 38 kann, muß aber z.B. bei einer Verwendung für granulatförmige Füllgüter nicht unbedingt ausgebildet sein.

Bei einer weiterentwickelten Ausführungsform - dargestellt in Figur 6 - ist in den Faßoberboden 16 wenigstens eine radial verlaufende Wasserablauf-Rinne 42 eingeformt, die innenseitig in das Spundgehäuse 28 und außenseitig in die hinter dem Trage- und Transportring 22 in Umfangsrichtung verlaufende Eingreifnut 44 einmündet.
Hierdurch wird verhindert, daß sich z.B. größere Regenwassermengen in dem Spundgehäuse 28 ansammeln, wenn ein derartiges Faß im Freien gelagert wird. So kann das sich ansammelnde Regenwasser durch die Rinne 42 aus dem Spundgehäuse 28 in die tieferliegende Eingreifnut 44 hinter dem Trage- und Transportring 22 abfließen. An wenigstens einer Stelle, vorzugsweise an mehreren Stellen, sind durch den Verbindungssteg des Trage- und Transportringes hindurchgehende in den Boden der Eingreifnut 44 einmündende entsprechende Wasserablauf-Bohrungen angeordnet, so daß sich in der Eingreifnut 44 selbst überhaupt kein Regenwasser ansammeln kann.

In Figur 7 ist ein weiteres erfindungsgemäßes Merkmal realisiert. Um die Restentleerung des Fasses in einer 180° Inversions-Positionierung zu verbessern, ist hier der Faßoberboden 16 insgesamt leicht schräg geneigt, und zwar - in Normalpostition des Fasses betrachtet - auf der Seite der zusätzlichen Restentleerungs-Spundlochöffnung 38 zwischen 2 mm bis 12 mm, vorzugsweise etwa 8 mm, höher als auf der der kleineren Spundlochöffnung 38 gegenüberliegenden Seite ausgebildet.
Der Höhenunterschied von etwa 8 mm ist auch in Fig. 4 durch die gestrichelt eingezeichnete Höhenlinie des niedrigen Faßoberbodenbereiches und die rechtwinkelig daran angesetzten Abstandspfeile angedeutet. Bei der Übereinanderstapelung derartiger Fässer erfolgt eine Zentralabstützung über den Schraubdeckel 32 und eine Umfangsabstützung über den Trage- und Transportring 22 des untergestapelten Fasses.

Um auch eine Stapelabstützung im Bereich des dazwischenliegenden Faßoberbodens zu erreichen, können, wie in Figur 8 dargestellt ist, entsprechende Aufsatzelemente 46 auf der Oberfläche des Faßoberbodens angeordnet sein. Dabei schließen die Aufsatzelemente 46 jeweils bündig mit dem Trage- und Transportring 22 ab. Bei der in Fig. 8 dargestellten Ausführungsform sind acht gleichmäßig voneinander beabstandete stegförmige Aufsatzelemente 46 vorgesehen. Die Aufsatzelemente können natürlich auch eine andere, z.B. rechteckförmige oder quadratische Form aufweisen und gleich bei der Blasformgebung des Fasses ausgebildet oder später als separat vorgefertigte Spritzgußteile aufgeklebt oder aufgeschweißt werden. Noch einfacher ist die Ausbildung des Faßoberbodnes insgesamt mit Trage- und Transportring, Spundstutzen und Aufsatzelementen im Spritzgußverfahren, wonach der Faßoberboden auf den Faßkörperrohling aufgeschweißt wird.

Das erfindungsgemäße Schraubdeckelfaß ist also ausgezeichnet für partikelförmige und flüssige Füllgüter geeignet. Die große Behälteröffnung ist ebenfalls vorteilhaft für den Einsatz eines Rührwerkes (Quirl) z.B. bei zu Entmischung neigenden Füllgütern (z.B. Zinkoxid-Farbe), die vor einer Füllgutentnahme aufgemischt und homogenisiert werden müssen. Das Faß ist auch für eine Mehrfachverwendung geeignet, da es im Gegensatz zu üblichen Spundfässern von innen gereinigt werden kann. Und weiterhin wird durch die große Behälteröffnung auch die problemlose Verwendung eines entsprechenden, dünnwandigen Kunststoff-Inliners erstmalig für ein geschlossenes L-Ring-Faß ermöglicht.
Um den Einsatzbereich des Schraubdeckel-L-Ring-Fasses schließlich auch für zur Entgasung neigende Füllstoffe zu erweitern, ist - wie in Fig. 8 angedeutet ist - der Schraubdeckel 32 selbst mit einem eine Entgasungseinrichtung 48 aufweisenden Spundstopfen 50 ausgestattet, wodurch eine Überdruckausbildung im Faßinneren verhindert wird.
Selbstverständlich kann das erfindungsgemäße Schraubdekkel-L-Ring-Faß auch mit einem unten umlaufenden Boden-Rollring ausgestattet sein.

## Patentansprüche

1. Kunststoff-Faß (10) mit im wesentlichen zylindrischer Faßwandung (12), einem scheibenförmigen Faßunterboden (14) und einem entsprechenden Faßoberboden (16), in dem gegebenenfalls eine verschließbare Spundlochöffnung angeordnet ist, und mit einem im Nahbereich des Faßoberbodens (16) an der Faßaußenwandung (12) angeordneten, umlaufenden Trage- und Transportring (22) mit nach unten weisender horizontaler und nach innen weisender vertikaler Anlagefläche (24,26) für die Greiferklauen eines Faßgreifers,
**dadurch gekennzeichnet**, daß im Faßoberboden (16) zentralmittig ein eingesenktes Spundgehäuse (28) mit einem hervorstehenden Spundlochstutzen (30) angeordnet ist, wobei der Innendurchmesser des Spundlochstutzens (30) wenigstens 100 mm oder größer beträgt und dieser Spundlochstutzen (30) mittels eines aufschraubbaren Schraubdeckels (32,34) gas- und flüssigkeitsdicht verschließbar ist.

2. Kunststoff-Faß nach Anspruch 1,
**dadurch gekennzeichnet**, daß der Innendurchmesser des Spundlochstutzens (30) ca. 150 mm für einen Schraubdeckel mit ca. 180 mm Außendurchmesser beträgt.

3. Kunststoff-Faß nach Anspruch 1,
**dadurch gekennzeichnet**, daß der Innendurchmesser des Spundlochstutzens (30) ca. 225 mm für einen Schraubdeckel mit ca. 270 mm Außendurchmesser beträgt.

4. Kunststoff-Faß nach Anspruch 1 oder 2,
**dadurch gekennzeichnet**, daß der Durchmesser des Spundgehäuses (28) gemessen in der Höhenebene des Faßoberbodens (16) zwischen 200 mm und 300 mm, vorzugsweise ca. 230 mm, und der Durchmesser des ebenen Spundgehäusebodens (40) zwischen 180 mm und 250 mm, vorzugsweise ca. 190 mm, beträgt.

5. Kunststoff-Faß nach Anspruch 1 oder 3,
**dadurch gekennzeichnet**, daß der Durchmesser des Spundgehäuses (28) gemessen in der Höhenebene des Faßoberbodens (16) zwischen 300 mm und 400 mm, vorzugsweise ca. 330 mm, und der Durchmesser des ebenen Spundgehäusebodens (40) zwischen 250 mm und 330 mm, vorzugsweise ca. 270 mm, beträgt.

6. Kunststoff-Faß nach Anspruch 1, 2, 3, 4 oder 5,
**dadurch gekennzeichnet**, daß die Höhenebene des auf den Spundlochstutzen (30) aufgeschraubten Schraubdeckels (32) in gleicher Höhe bzw. nahezu bündig mit dem Faßoberboden (16) oder unterhalb des Faßoberbodens (16) angeordnet ist.

7. Kunststoff-Faß nach einem der vorhergehenden Ansprüche 1 bis 5,
**dadurch gekennzeichnet**, daß die Höhenebene des auf den Spundlochstutzen (30) aufgeschraubten Schraubdeckels (32) zwischen der Höhenebene des Faßoberbodens (16) und der Höhenebene der oberen Stirnkante (36) des Trage- und Transportringes (22) endet.

8. Kunststoff-Faß nach einem der vorhergehenden Ansprüche 1 bis 7,
**dadurch gekennzeichnet,** daß die Höhenebene des Faßoberbodens (16) oberhalb der Höhenebene der Stirnkante (36) des Trage- und Transportringes (22) angeordnet ist.

9. Kunststoff-Faß nach einem der vorhergehenden Ansprüche 1 bis 7,
**dadurch gekennzeichnet**, daß die Höhenebene des Faßoberbodens (16) unterhalb der Höhenebene der Stirnkante (36) des Trage- und Transportringes (22) angeordnet ist.

10. Kunststoff-Faß nach einem der vorhergehenden Ansprüche 1 bis 6,
**dadurch gekennzeichnet**, daß die Stirnkante (36) des Trage- und Transportringes (22), der Faßoberboden (16) und der auf den Spundlochstutzen (30) aufgeschraubte Schraubdeckel (32,34) im wesentlichen in gleicher Höhenebene angeordnet sind.

11. Kunststoff-Faß nach einem der vorhergehenden Ansprüche 1 bis 10,
**dadurch gekennzeichnet**, daß im Faßoberboden (16) zusätzlich seitlich eine zweite kleine Spundlochöffnung (38) zur Restentleerung des Faßinhaltes vorgesehen ist.

12. Kunststoff-Faß nach einem der vorhergehenden Ansprüche 1 bis 11,
**dadurch gekennzeichnet**, daß der Faßoberboden (16) insgesamt leicht schräg geneigt und zwar - in Normalposition des Fasses betrachtet - auf der Seite der zusätzlichen Restentleerungs-Spundlochöffnung (38) zwischen 2 mm bis 12 mm, vorzugsweise etwa 8 mm, höher als auf der der kleineren Spundlochöffnung (38) gegenüberliegenden Seite ausgebildet ist.

13. Kunststoff-Faß nach einem der vorhergehenden Ansprüche 1 bis 12,
**dadurch gekennzeichnet**, daß in den Faßoberboden (16) wenigstens eine radial verlaufende Wasserablauf-Rinne (42) eingeformt ist, die innenseitig in das Spundgehäuse (28) und außenseitig in die hinter dem Trage- und Transportring (22) in Umfangsrichtung verlaufende Eingreifnut (44) einmündet.

14. Kunststoff-Faß nach einem der vorhergehenden Ansprüche 1 bis 13,
**dadurch gekennzeichnet**, daß auf dem Faßoberboden (16) wenigstens zwei oder mehr gleichmäßig voneinander beabstandete, vorzugsweise stegförmige Aufsatzelemente (46) vorgesehen sind.

15. Kunststoff-Faß nach einem der vorhergehenden Ansprüche 1 bis 14,
**dadurch gekennzeichnet**, daß am unteren Faßrand im Übergangsbereich von äußerer zylinderförmiger Faßwandung (12) und flachem Faßunterboden (14) ein stabiler umlaufender Boden-Rollring vorgesehen ist.

## Claims

1. A plastics barrel (10) with a substantially cylindrical barrel wall (12), a disk-shaped barrel floor (14) and a corresponding barrel top (16), in which a closable closure aperture is optionally arranged, and with a circumferential carrying and transporting ring (22), which is arranged on the outer barrel wall (12) in the vicinity of the barrel top (16) and comprises a downward facing horizontal and an inward facing vertical bearing surface (24, 26) for the grab claws of a barrel grab,
characterised in that a recessed closure housing (28) with a projecting closure socket (30) is arranged in the centre of the barrel top (16), the internal diameter of the closure socket (30) measuring at least 100 mm or more and this closure socket (30) being closable in a gas-tight and liquid-tight manner by means of a screw lid (32, 34) which can be screwed thereon.

2. A plastics barrel according to claim 1,
characterised in that the internal diameter of the closure socket (30) measures approximately 150 mm for a screw lid with an external diameter of approximately 180 mm.

3. A plastics barrel according to claim 1,
characterised in that the internal diameter of the closure socket (30) measures approximately 225 mm for a screw lid with an external diameter of approximately 270 mm.

4. A plastics barrel according to claim 1 or 2,
characterised in that, measured in the horizontal plane of the barrel top (16), the diameter of the closure housing (28) is between 200 mm and 300 mm, preferably approximately 230 mm, and the diameter of the flat closure housing floor (40) measures between 180 mm and 250 mm, preferably approximately 190 mm.

5. A plastics barrel according to claim 1 or 3,
characterised in that, measured in the horizontal plane of the barrel top (16), the diameter of the closure housing (28) is between 300 mm and 400 mm, preferably approximately 330 mm, and the diameter of the flat closure housing floor (40) measures between 250 mm and 330 mm, preferably approximately 270 mm.

6. A plastics barrel according to claim 1, 2, 3, 4 or 5, characterised in that the horizontal plane of the screw lid (32) screwed onto the closure socket (30) is arranged at the same height as or approximately flush with the barrel top (16) or beneath the barrel top (16).

7. A plastics barrel according to one of the preceding claims 1 to 5, characterised in that the horizontal plane of the screw lid (12) screwed onto the closure socket (30) ends between the horizontal plane of the barrel top (16) and the horizontal plane of the upper edge (36) of the carrying and transporting ring (22).

8. A plastics barrel according to one of the preceding claims 1 to 7, characterised in that the horizontal plane of the barrel top (16) is arranged above the horizontal plane of the upper edge (36) of the carrying and transporting ring (22).

9. A plastics barrel according to one of the preceding claims 1 to 7, characterised in that the horizontal plane of the barrel top (16) is arranged beneath the horizontal plane of the upper edge (36) of the carrying and transporting ring (22).

10. A plastics barrel according to one of the preceding claims 1 to 6, characterised in that the upper edge (36) of the carrying and transporting ring (22), the barrel top (16) and the screw lid (32, 34) screwed onto the closure socket (30) are arranged in substantially the same horizontal plane.

11. A plastics barrel according to one of the preceding claims 1 to 10, characterised in that a second, small closure aperture (38) is additionally provided laterally in the barrel top (16) for emptying the residual barrel content.

12. A plastics barrel according to one of the preceding claims 1 to 11, characterised in that the barrel top (16) as a whole is slightly inclined, namely - viewed in the normal position of the barrel - is constructed so as to be between 2 mm and 12 mm, preferably approximately 8 mm, higher on the side comprising the additional residue emptying closure aperture (38) than on the side opposite the smaller closure aperture (38).

13. A plastics barrel according to one of the preceding claims 1 to 12, characterised in that at least one radially extending water drainage channel (42) is formed in the barrel top (16), which channel extends on the inside into the closure housing (28) and on the outside into the engagement groove (44) extending circumferentially behind the carrying and transporting ring (22).

14. A plastics barrel according to one of the preceding claims 1 to 13, characterised in that at least two or more uniformly spaced apart, preferably ridge-like stacking elements (46) are provided.

15. A plastics barrel according to one of the preceding claims 1 to 14, characterised in that a stable, circumferential floor-rolling ring is provided on the lower barrel edge in the transition region between the outer, cylindrical barrel wall (12) and the flat barrel floor (14).

## Revendications

1. Fût en (10) matière synthétique comportant un corps (12) sensiblement cylindrique, un fond inférieur (14) en forme de disque, un fond supérieur (16) correspondant dans lequel est ménagé en tant que de besoin une bonde fermable, et, un cerceau porteur et de transport (22) continu, disposé sur la paroi extérieure du corps (12) du fût à proximité du fond supérieur (16) et présentant une surface d'appui horizontale inférieure (24) et une surface d'appui verticale intérieure (26) destinées toutes deux aux griffes d'un outil de préhension, *caractérisé par* un logement de bonde (28) enclavé centralement dans le fond supérieur (16) du fût, comprenant un collet de bonde (30) dont le diamètre intérieur est d'au moins 100 mm et peut être plus grand et qui peut être fermé de manière étanche aux gaz et aux liquides par un capuchon fileté (32), (34) pouvant être vissé sur le collet (30).

2. Fût en matière synthétique selon la revendication 1 *caractérisé en ce que* le diamètre intérieur du collet de bonde (30) est d'environ 150 mm et le diamètre extérieur du capuchon fileté d'environ 180 mm.

3. Fût en matière synthétique selon la revendication 1 *caractérisé en ce que le* diamètre intérieur du collet de bonde (30) est d'environ 225 mm et le diamètre extérieur du capuchon fileté d'environ 270 mm.

4. Fût en matière synthétique selon les revendications 1 ou 2 *caractérisé en ce que* le diamètre du logement de bonde (28) mesuré dans le plan du fond supérieur (16) est compris entre 200 mm et 300 mm et est de préférence d'environ 230 mm et *en ce que* le diamètre du fond plan (40) du logement de bonde est compris entre 180 mm et 250 mm et est de préférence d'environ 190 mm.

5. Fût en matière synthétique selon les revendications 1 ou 3 *caractérisé en ce que* le diamètre du logement de bonde (28) mesuré dans le plan du fond supérieur (16) est compris entre 300 mm et 400 mm et est de préférence d'environ 330 mm et *en ce que* le diamètre du fond plan (40) du logement de bonde est compris entre 250 mm et 330 mm et est de préférence d'environ 270 mm.

6. Fût en matière synthétique selon les revendications 1, 2, 3, 4 ou 5 *caractérisé en ce que* le niveau du capuchon fileté (32) vissé sur le collet de bonde (30) est disposé soit à la même hauteur, respectivement affleurant presque sur le fond supérieur (16) du fût, soit en dessous dudit fond supérieur (16) du fût.

7. Fût en matière synthétique selon l'une des revendications 1 à 5 *caractérisé en ce que* le niveau du capuchon fileté (32) vissé sur le collet de bonde (30) est situé entre le niveau du fond supérieur (16) du fût et le niveau du chant frontal (36) du cerceau porteur et de transport (22).

8. Fût en matière synthétique selon l'une des revendications 1 à 7 *caractérisé en ce que* le niveau du fond supérieur (16) du fût est situé au-dessus du niveau du chant frontal (36) du cerceau porteur et de transport.

9. Fût en matière synthétique selon l'une des revendications 1 à 7 *caractérisé en ce que* le niveau du fond supérieur (16) du fût est situé en dessous du niveau du chant frontal (36) du cerceau porteur et de transport.

10. Fût en matière synthétique selon l'une des revendications 1 à 6 *caractérisé en ce que* le chant frontal (36) du cerceau porteur et de transport (22), le fond supérieur (16) du fût et le capuchon fileté (32), (34) vissé sur le collet de bonde (30), sont disposés sensiblement au même niveau.

11. Fût en matière synthétique selon l'une des revendications 1 à 10 *caractérisé en ce qu*'il est prévu dans le fond supérieur (16) du fût une bonde supplémentaire (38), plus petite, disposée latéralement, servant à la vidange du liquide résiduel.

12. Fût en matière synthétique selon l'une des revendications 1 à 11 *caractérisé en ce que* le fond supérieur (16) est dans son ensemble légèrement incliné, en étant - par référence à la position normale du fût - du côté de la bonde supplémentaire (38) servant à la vidange du liquide résiduel, plus haut d'un montant compris entre 2 mm et 12 mm, de préférence d'environ 8 mm, par rapport au côté opposé du corps du fût.

13. Fût en matière synthétique selon l'une des revendications 1 à 12 *caractérisé par* au moins une gorge radiale (42) d'écoulement de liquide prévue dans le fond supérieur (16) du fût, qui débouche du côté intérieur dans le logement de bonde (28) et du côté extérieur dans la rainure de saisie (44) périphérique ménagée derrière le cerceau porteur et de transport (22).

14. Fût en matière synthétique selon l'une des revendications 1 à 13 *caractérisé par* au moins deux éléments de pose (46) en forme de nervures, disposés à distance les uns des autres et répartis régulièrement sur le fond supérieur (16) du fût.

15. Fût en matière synthétique selon l'une des revendications 1 à 14 *caractérisé par* un cerceau de roulage périphérique continu et stable, disposé sur le bord inférieur du fût dans la zone de transition entre le corps cylindrique (12) du fût et le fond inférieur plan (14).
